# EUROPÄISCHE PATENTSCHRIFT

(11) **EP 1 693 542 B1**
(45) Veröffentlichungstag und Bekanntmachung des Hinweises auf die Patenterteilung: **04.06.2008**
(21) Anmeldenummer: 06100582.3
(22) Anmeldetag: 19.01.2006
(51) Int. Cl.: E05D 15/06

(54) **Lauf- und Tragteil eines verschiebbaren Möbelteiles**
Trolley for a sliding door
Chariot pour une porte coulissante

(30) Priorität: 17.02.2005 DE 202005002487 U
(43) Veröffentlichungstag der Anmeldung: 23.08.2006
(73) Patentinhaber: Hettich-Heinze GmbH & Co. KG, 32139 Spenge (DE)
(72) Erfinder: BEHRING, Reinhard, 32278, Kirchlengern (DE)
(74) Vertreter: Dantz, Jan Henning

(56) Entgegenhaltungen:
- EP-A- 1 059 410
- CH-A- 503 872
- DE-U1-8202004 001 06

## Beschreibung

Die vorliegende Erfindung betrifft eine Verbindungsanordnung mit einer Profilschiene und mit einem Lauf- und Tragteil eines verschiebbaren Möbelteiles, insbesondere einer Schiebetür, wobei die Profilschiene an einer Seitenkante des Möbelteiles festlegbar und das mit der Profilschiene verbundene Lauf- und Tragteil mit Laufrollen, Gleitern oder dergleichen versehen ist.

Verschiebbare Möbelteile, insbesondere Schiebetüren für Möbel, müssen mit Lauf-und Tragteilen ausgestattet werden, um derartige verschiebbare Möbelteile in eine Führungsschiene einhängen und längs dieser Führungsschiene verschieben zu können.

Es sind viele verschiedene Verbindungsanordnungen der vorerwähnten Art bekannt, wobei die bislang verwirklichten Konstruktionen teils recht aufwendig in der Herstellung und Montage sind, da zahlreiche und schwierig montierbare Teile Verwendung finden, teils eine Bearbeitung der Profilschiene erfordern, teils für Profile mit relativ kleinem Querschnitt nicht geeignet sind oder mehrere der genannten Nachteile auf sich vereinen.

Der vorliegenden Erfindung liegt die Aufgabe zugrunde, eine Verbindungsanordnung in der gattungsgemäßen Art aufzuzeigen, die sich sowohl durch einen einfachen Aufbau und einfache Montage wie auch durch die Möglichkeit auszeichnet, Profilschienen geringer Dicke verwenden zu können und bei der auf die Bearbeitung der Profilschienen vollkommen verzichtet werden kann.

Diese Aufgabe wird erfindungsgemäß dadurch gelöst, dass die Profilschiene mit einer hinterschnittenen Nut versehen ist und das Lauf- und Tragteil eine etwa der Nutbereite entsprechende und in die Nut eingeschobene Grundplatte aufweist, die Laufrollen, Gleiter oder dergleichen trägt und in ihrem in die Nut hineinragenden Bereich mit einem aufspreizbaren Abschnitt versehen ist, innerhalb dessen ein Spannelement zum Aufspreizen und Verklemmen der Grundplatte innerhalb der Nut angeordnet ist.

Eine derartige Verbindungsanordnung zeichnet sich durch die Verwendung nur weniger Einzelteile aus und ist somit vergleichsweise kostengünstig herstellbar. Da die Grundplatte des Lauf- und Tragteiles innerhalb der Nut der Profilschiene verklemmt wird, gestaltet sich auch die Montage der Verbindungsanordnung extrem einfach. Als wesentlicher, bedeutender Vorteil kommt hinzu, dass die Profilschiene aufgrund der gewählten Ausführungsform der Verbindungsanordnung nicht bearbeitet werden muss. Es genügt, die Grundplatte in eine bestimmte Position innerhalb der Profilschiene einzuschieben und dann in der Nut zu verklemmen, um das Lauf- und Tragteil gegenüber der Profilschiene festzulegen.

Weitere Merkmale der Erfindung sind Gegenstand von Unteransprüchen.

In den beigefügten Zeichnungen sind Ausführungsbeispiele der Erfindung dargestellt, die im folgenden näher beschrieben werden.

Es zeigen:
- Figur 1: eine perspektivische Sprengbilddarstellung einer erfindungsgemäßen Verbindungsanordnung mit einer Profilschiene und mit einem Lauf- und Tragteil
- Figuren 2a bis 2c: perspektivische Teildarstellungen von Profilschienen nach weiteren Ausführungsbeispielen der Erfindung
- Figur 3: eine Teildraufsicht auf ein verschiebbares Möbelteil mit einer Verbindungsanordnung gemäß Figur 1 im montierten Zustand
- Figur 4: einen Schnitt nach der Linie IV - IV in Figur 3
- Figur 5: einen Schnitt nach der Linie V - V in Figur 3
- Figur 6: eine Ansicht einer Grundplatte des Tragteiles gemäß Figur 1
- Figur 7: eine Ansicht in Richtung des Pfeiles VII in Figur 6
- Figur 8: einen Schnitt nach der Linie VIII in Figur 6
- Figur 9: die in Figur 6 mit IX bezeichnete Einzelheit in vergrößerter Darstellung
- Figur 10: eine perspektivische Sprengbilddarstellung eines Lauf- und Tragteiles und eines Spannelementes
- Figur 11: eine perspektivische Darstellung nach dem Zusammenfügen der in Figur 10 gezeigten Baugruppen
- Figur 12a u. 12b: verschiedene Perspektivdarstellungen des Spannelementes
- Figuren 13a bis 13g: verschiedene Ansichten, Schnittdarstellungen oder Detaildarstellungen des Spannelementes gemäß Figur 12
- Figuren 14a bis 14e: verschiedene Ansichten und Schnitt- bzw. Detaildarstellungen des komplett montierten Lauf- und Tragteiles mit angesetztem Spannelement
- Figuren 15a u. 15b: Radialschnitte durch ein Spannelement in einer Löse- und einer Klemmstellung
- Figuren 16a bis 16c: verschiedene Perspektivdarstellungen eines Lauf- und Tragteiles sowie eines Spannelementes nach einem weiteren Ausführungsbeispiel der Erfindung
- Figuren 17a bis 17c: verschiedene Ansichten eines Lauf- und Tragteiles nach einem weiteren Ausführungsbeispiel der Erfindung
- Figuren 18a u. 18b: ein Spannelement des Lauf- und Tragteiles gemäß den Figuren 17a bis 17c in zwei verschiedenen Perspektivdarstellungen
- Figur 19: eine Perspektivdarstellung eines Lauf- und Tragteiles nach einem weiteren Ausführungsbeispiel der Erfindung
- Figuren 20a bis 20c: verschiedene Ansichten eines Lauf- und Tragteiles nach einem weiteren Ausführungsbeispiel der Erfindung
- Figur 21: eine Sprengbilddarstellung einer Verbindungsanordnung nach einem weiteren Ausführungsbeispiel der Erfindung
- Figur 22: eine Ansicht eines Lauf- und Tragteiles nach einem weiteren Ausführungsbeispiel der Erfindung

In den Figuren 1 bis 15 ist ein erstes Ausführungsbeispiel einer Verbindungsanordnung mit einer Profilschiene 1 und mit einem Lauf- und Tragteil 2 eines verschiebbaren Möbelteiles 3, z. B. einer Schiebetür, gezeigt. Die Profilschiene 1 ist an einer Seitenkante des Möbelteiles 3 festlegbar, die vertikal oder horizontal verlaufen kann. Beim nachstehend beschriebenen Beispiel verläuft die Seitenkante vertikal. Zu diesem Zweck kann die Profilschiene 1 mit einer maulartigen Nut 1a versehen sein, in welche das Möbelteil 3 mit seiner besagten Seitenkante eingeschoben und dort kraft- oder formschlüssig oder anderweitig festgelegt ist.

Selbstverständlich kann die Profilschiene 1 auch mit anderen Mitteln am Möbelteil 3 festgelegt sein, da dies im Rahmen der vorliegenden Erfindung von untergeordneter Bedeutung ist.

Beim Ausführungsbeispiel der Erfindung gemäß den Figuren 1 bis 15 ist das Lauf-und Tragteil 2 mit Laufrollen 2a ausgestattet, die dazu bestimmt sind, in eine nicht dargestellte Führungsschiene eines Möbels einzugreifen, um einerseits das Möbelteil 3 in vertikaler Richtung zu fixieren und gleichzeitig das Möbelteil 3 längs der Führungsschiene leicht verschieben zu können.

Alternativ zu den Laufrollen 2a können natürlich hier auch Gleiter oder ähnliche Mittel vorgesehen sein.

Die Laufrollen 2a oder vergleichbare Bauteile sind an einer Grundplatte 4 befestigt, welche im vorliegenden Ausführungsbeispiel bis zu einer vorbestimmten Eintauchtiefe in die Nut 1b einer Profilschiene 1 eingeschoben ist, so wie Figur 3 deutlich zeigt. Wesentlich für die Gestaltung der Nut 1b bzw. der Profilschiene 1 ist, dass sie Hinterschnitte aufweist, die geeignet sind, die Grundplatte 4 einschiebbar formschlüssig aufzunehmen und zu halten.

Die Eintauchtiefe der Grundplatte 4 relativ zur Nut 1b wird bestimmt durch an der Grundplatte 4 vorgesehene Anschlagnasen 5. Diese liegen im eingeschobenen Zustand auf der äußeren Stirnkante der Profilschiene 1 auf, was Figur 3 ebenfalls wieder sehr deutlich zeigt.

Die Grundplatte 4 weist eine Breite auf, die etwa der Nutbreite der Nut 1b entspricht.

Die Grundplatte 4 ist in ihrem in die Nut 1b hineinragenden Bereich mit einem parallel zum Nutgrund aufspreizbaren Abschnitt 4a versehen, in dem ein Spannelement 10 angeordnet ist, mittels dessen die teilweise Aufspreizung der Grundplatte parallel zum Nutgrund herbeigeführt werden kann.

In dem erwähnten, aufspreizbaren Abschnitt 4a ist die Grundplatte 4 mit vorstehenden Ankerspitzen 4b ausgestattet (siehe insbesondere Figur 1), die sich bei aufgespreiztem Abschnitt 4a der Grundplatte 4 fest an die einander gegenüber liegenden, lotrecht zum Nutgrund verlaufenden Begrenzungswandungen 1c der Profilschiene 1 anlegen bzw. sogar geringfügig in diese formschlüssig eingepresst werden. Dadurch ergibt sich eine kraft- und/oder formschlüssige Festlegung der Grundplatte 4 gegen eine ungewollte Längsverschiebung relativ zur Profilschiene 1. Mit anderen Worten ist die Grundplatte 4 und damit das gesamte Lauf- und Tragteil 2 innerhalb der Nut 1b der Profilschiene 1 im weitesten Sinne festgeklemmt. Die erwähnten Ankerspitzen 4b oder ähnliche Mittel können die Haltekräfte zusätzlich erhöhen durch einen gewissen Formschluss.

Ebenso können, wie die Figuren 2a bis 2c zeigen, auch die entsprechenden, angesprochenen Begrenzungswandungen 1c im Querschnitt so gestaltet sein, dass sich Bereiche des aufgespreizten Abschnittes 4a hier formschlüssig einschneiden können, beispielsweise können diese Begrenzungswandungen 1c im Querschnitt abgestuft, V-förmig vertieft oder mit einer Spitze versehen sein, wie dies die Figuren 2a bis 2c zeigen.

Um die Grundplatte 4 innerhalb der Nut 1b lotrecht zum Nutgrund zu fixieren, ist die Grundplatte 4 mit seitlich ausgeprägten Sicken 4c ausgestattet die bezüglich der Nut-Tiefe ein gewisses Übermaß aufweisen und somit die Grundplatte 4 innerhalb der Nut 1b verspannen, so dass hier keine Klappergeräusche entstehen können durch seitliches Auslenken der Grundplatte 4 relativ zur Nut 1b.

Beim vorstehend beschriebenen Ausführungsbeispiel erfolgt die Aufspreizung durch den ovalen Querschnitt vom Ansatz 10a und dem ovalen Umriss der Durchbrechung 7. Hier sind natürlich auch andere Umrissformen denkbar, die ein Aufspreizen bewirken.

Insbesondere unter Bezugnahme auf die Figuren 6 bis 15 soll nun erläutert werden, durch welche weiteren Mittel die Grundplatte 4 bereichsweise aufspreizbar ist.

Die Grundplatte ist im Bereich des aufspreizbaren Abschnittes 4a mit einer in der Grundfläche etwa ovalen Durchbrechung 7 versehen. Von dieser Durchbrechung 7 ausgehend führen Längsschlitze 8 zu jeweils am Ende der Längsschlitze 8 liegenden kreisförmigen Ausnehmungen 9. Hierdurch ist es zunächst grundsätzlich möglich, den aufspreizbaren Abschnitt 4a der Grundplatte 4 federnd aufzuweiten.

Hierzu ist ein Spannelement 10 vorgesehen, welches mit einem der Grundfläche der Durchbrechung 7 angepassten und in die Durchbrechung 7 eingreifenden Ansatz 10a aufweist, der über einen Flansch 11 axial hinaus vorsteht. Dieser Flansch 11 legt sich im montierten Zustand an einer Seite der Grundplatte 4 an.

Der Ansatz 10a ist auf seiner dem Flansch 11 abgewandt liegenden Stirnseite mit zwei Nocken 12 versehen, die einander diametral gegenüber liegen und so dimensioniert sind, dass diese Nocken 12 durch die Längsschlitze 8 der Grundplatte 4 hindurch gesteckt werden können. Dies zeigen die Figuren 10 und 11 deutlich.

Durch ein geringes Übermaß der Nocken 12 gegenüber dem Längsschlitz 8 kann sichergestellt werden, dass das Spannelement 10 nach dem erwähnten Durchstecken bereits unverlierbar mit der Grundplatte 4 verbunden ist.

Außerdem sind die Nocken 12 so gestaltet, dass diese nach einer geringfügigen Verdrehung des Spannelementes 10 aus der in Figur 11 gezeigten Position die Grundplatte auf der dem Flansch 11 gegenüber liegenden Seite hintergreifen. Damit ist das Spannelement 10 in axialer Richtung gegenüber der Grundplatte 4 fixiert.

Der Flansch 11 ist mit einander diametral gegenüber liegenden Ansätzen 11a ausgestattet, welche gegenüber den Nocken 12 des Ansatzes 10a winkelversetzt angeordnet sind.

Ist das Lauf- und Tragteil 2 in der aus Figur 11 ersichtlichen vormontierten Form in die Profilschiene 1 bzw. in deren hinterschnittenen Nut 1b eingeschoben ergibt sich hinsichtlich der Lage des Spannelementes 10 die aus Figur 15a ersichtliche Position. Wird nun das Spannteil 10 innerhalb der Durchbrechung 7 verdreht, wird diese Durchbrechung 7 durch den ebenfalls ovalen Ansatz 10a des Spannelementes 10 nach außen aufgespreizt und entsprechend eine Verklemmung oder Verspannung der Grundplatte 4 innerhalb der Nut 1b bewirkt. Im Endzustand ergibt sich dann bezüglich der Lage des Spannteiles 10 die aus Figur 15b ersichtliche Position.

Das Spannteil 10 ist mit einer zentrisch angeordneten Mehrkantausnehmung 13 versehen, um ein geeignetes Werkzeug zum Zwecke des Verdrehens des Spannteiles 10 ansetzen zu können. Vorzugsweise handelt es sich hier um eine Sechskant-ausnehmung.

Im maximal gespannten Zustand (siehe Figur 15b) stützen sich die beiden Ausleger 11 a des Flansches 11 an einander gegenüber liegenden seitlichen Begrenzungswandungen 1c der Nut 1b ab. Damit wird ein Überdrehen des Spannelementes 10 vermieden.

Um die eingenommene Spannposition des Spannelementes 10 zu sichern, kann in vorteilhafter Weise die den Ansatz 10a aufnehmende Durchbrechung 7 der Grundplatte 4 im Bereich der Ankerspitzen 4b mit Aufrauhungen 7a versehen sein, wie die Detaildarstellung gemäß Figur 9 zeigt.

Die Figuren 16a bis 16c zeigen ein Ausführungsbeispiel der Erfindung, bei dem das Spannteil 10 im Bereich seines Flansches 11 miteinander diametral gegenüber liegenden, etwa sichelförmigen Auslegern 11b ausgestattet ist. Diese Ausleger 11b hintergreifen bei in Lösestellung befindlichem Spannelement 10 an der Grundplatte 4 vorgesehene, gegenüber der Ebene der Grundplatte 4 vorstehende Nasen 4d und liegen bei in Spannstellung verdrehtem Spannelement 10 außerhalb des Zugriffsbereiches zu diesen Nasen 4d.

Durch diese Konzeption ist es möglich, den durch das Spannen aufgespreizten Abschnitt 4a der Grundplatte 4 beim Zurückdrehen des Spannelementes 10 in eine Lösestellung wieder zusammen zu ziehen, um nun das gesamte Lauf- und Tragteil 2 bei Bedarf auch wieder innerhalb der Profilschiene 1 verschieben zu können, falls es im Zuge des Spannens / Verdrehens des Spannelementes 10 zu einer bleibenden Aufweitung des aufspreizbaren Abschnittes 4a gekommen sein sollte.

Das Ausführungsbeispiel nach den Figuren 17 und 18 macht deutlich, dass der aufspreizbare Abschnitt 4a der Grundplatte 4 auch durch einen bis zur Unterseite der Grundplatte 4 durchgehenden Längsschlitz 8 gebildet werden kann, der innerhalb des Bereiches der Grundplatte 4 in eine vergrößerte Aussparung 9 einmündet. Außerdem sind bei diesem besagten Ausführungsbeispiel an den einander gegenüber liegenden Außenkanten der Grundplatte 4 Ankerspitzen 4b in sägezahnartiger Ausführung vorgesehen.

Weiterhin ist zur klapperfreien Festlegung der Grundplatte 4 innerhalb der Nut eine aus der Ebene der Grundplatte 4 heraus frei geschnittene Sicke 4c vorgesehen.

Ein weiterer Unterschied des Ausführungsbeispieles nach den Figuren 17 und 18 gegenüber den bislang beschriebenen Ausführungsformen liegt in der Gestaltung des Spannelementes 10. Wie insbesondere die Figuren 18a und 18b zeigen, kann das Spannelement 10 auch als topfförmiges Blech-Tiefzieh-Teil gestaltet sein und lediglich einen Ausleger 11 a aufweisen, um wie weiter oben schon angesprochene Drehbegrenzung des Spannelementes 10 in Löseposition oder in Spannposition zu begrenzen. Die vorstehend beschriebene Spannwirkung beim Verdrehen des Spannelementes 10 entsteht in diesem Fall durch kurvenähnlich vorstehende Wandteile des Topfes.

Die Figur 19 zeigt anschaulich, dass ein Lauf- und Tragteil 2 insbesondere gemäß der Ausbildung nach den Figuren 1 bis 15 auch an einer Profilschiene 1 durch selbstschneidende Schrauben 15 festgelegt werden kann. Dabei durchtreten diese Schrauben 15 die im Ausführungsbeispiel nach den Figuren 1 bis 15 schon gezeigten und erwähnten äußeren Durchbrechungen 9 innerhalb der Grundplatte 4.

Eine solche Lösung kann sinnvoll sein, wenn die Profilschiene 1 beispielweise aus Kunststoff besteht.

In den Figuren 20a bis 20c ist ein weiteres Ausführungsbeispiel der Erfindung gezeigt, bei dem die Grundplatte 4 des Trag- und Laufteiles 2 im Bereich des aufspreizbaren Abschnittes 4a mit einem konisch verlaufenden Längsschlitz 8a versehen ist, der endseitig in erweiterte Aussparungen 9 einmündet. Innerhalb des konischen Längsschlitzes 8a ist ein ebenfalls konisch ausgebildeter Schieber 16 angeordnet, mittels dessen durch Längsverschiebung eine Aufspreizung der Grundplatte 4 im aufspreizbaren Abschnitt 4a erfolgen bzw. herbeigeführt werden kann.

Figur 21 deutet an, dass die Grundplatte 4 eines in Figur 21 nicht weiter komplett dargestellten Lauf- und Tragteiles 2 nach Art eines Eckverbinders auch winkelförmig ausgebildet sein kann und jeweils einen vertikal und einen horizontal verlaufenden Schenkel aufweist. Damit kann die Grundplatte und letztendlich auch damit das Lauf- und Tragteil in einen auf Gehrung geschnittenen, aus Profilschienen 1 bestehenden Rahmen eingesetzt werden. Dabei kann jeder Schenkel der Grundplatte 4 in der schon weiter oben beschriebenen Art und Weise mit der jeweiligen Profilschiene 1 verbunden bzw. gegenüber dieser fest geklemmt werden.

Figur 22 veranschaulicht noch, dass auch die Möglichkeit besteht, die Grundplatte 4 eines Lauf- und Tragteiles mit mehreren Spannelementen 10 auszustatten, um die Klemmkräfte innerhalb einer Nut einer Profilschiene zu erhöhen. Dies ist insbesondere dann vorteilhaft, wenn verschiebbare Möbelteile in Form von Schiebetüren oder dergleichen mit höherem Gewicht Verwendung finden.

Figur 22 zeigt auch, dass das Lauf- und Tragteil 2 auch mit mehreren Laufrollen 2a versehen sein kann, zu diesem Zweck ist die Grundplatte 4 in ihrem oberen Bereich winkelförmig aufgegabelt und in jedem aufgegabelten Abschnitt ist eine Laufrolle 2a bzw. ein Laufrollenpaar 2a montiert.

## Patentansprüche

1. Verbindungsanordnung mit einer Profilschiene (1) und mit einem Lauf und Tragteil (2) eines verschiebbaren Möbelteiles (3), insbesondere einer Schiebetür, wobei die Profilschiene (1) an einer Seitenkante des Möbelteiles (3) festlegbar und dass mit der Profilschiene (1) verbundene Lauf- und Tragteil (2) mit Laufrollen (2a), Gleitern oder dergleichen versehen ist, **dadurch gekennzeichnet, dass** die Profilschiene (1) mit einer hinterschnittenen Nut (1b) versehen ist und das Lauf- und Tragteil (2) eine etwa der Nutbreite entsprechende und in die Nut (1b) eingeschobene Grundplatte (4) aufweist, die Laufrollen (2a), Gleiter oder dergleichen trägt und in ihrem in die Nut (1b) hinein ragenden Bereich mit einem aufspreizbaren Abschnitt (4a) versehen ist, innerhalb dessen ein Spannelement (10, 16) zum Aufspreizen und Verklemmen der Grundplatte (4) innerhalb der Nut (1b) angeordnet ist.

2. Verbindungsanordnung nach Anspruch 1, **dadurch gekennzeichnet, dass** die Grundplatte (4) in ihrem aufspreizbaren Abschnitt (4a) an ihren einander gegenüber liegenden Außenkanten mit Ankerspitzen (4b) versehen ist.

3. Verbindungsanordnung nach Anspruch 1 oder 2, **dadurch gekennzeichnet, dass** das Spannelement (10) einen auf einer Seite der Grundplatte (4) aufliegenden Flansch (11), einen dem gegenüber vorstehenden und die Grundplatte (4) durchtretenden Ansatz (10a) sowie im stirnseitigen Endbereich des Ansatzes (10a) vorgesehene Nasen (12) aufweist, welche die Grundplatte (4) auf der dem Flansch (11) gegenüber liegenden Seite übergreifen.

4. Verbindungsanordnung nach einem der vorhergehenden Ansprüche, **dadurch gekennzeichnet, dass** der Ansatz (10a) die Grundplatte (4) im Bereich einer Durchbrechung (7) durchtritt, die ebenso wie der Ansatz (10a) eine etwa oval- oder ellipsenförmige Grundfläche aufweist.

5. Verbindungsanordnung nach einem der vorhergehenden Ansprüche, **dadurch gekennzeichnet, dass** der Flansch (11) mit wenigstens einem vorstehenden Ausleger (11a) ausgestattet ist, der die Drehbeweglichkeit des Spannelementes (10) zwischen einer Löse- und einer Spannstellung begrenzt.

6. Verbindungsanordnung nach einem der vorhergehenden Ansprüche, **dadurch gekennzeichnet, dass** die sich lotrecht zum Nutgrund der Nut (1b) erstreckenden seitlichen Begrenzungswände (1c) stufenförmig abgesetzt, V-förmig eingeschnitten oder mit aufeinander zuweisenden Spitzen ausgestattet sind.

7. Verbindungsanordnung nach einem der vorhergehenden Ansprüche, **dadurch gekennzeichnet, dass** die Grundplatte (4) mit über ihre Ebene hinaus vorstehenden Sicken (4c) ausgestattet ist.

8. Verbindungsanordnung nach einem der vorhergehenden Ansprüche, **dadurch gekennzeichnet, dass** die Grundplatte (4) mit zumindest einer über die Nutbreite des Nut (1b) hinaus vorstehenden Anschlagnase (5) zur Begrenzung der Einschubtiefe der Grundplatte (4) in die Nut (1b) ausgestattet ist.

9. Verbindungsanordnung nach einem der vorhergehenden Ansprüche, **dadurch gekennzeichnet, dass** die Durchbrechung (7) der Grundplatte (4) zumindest im aufspreizbaren Bereich (4a) der Grundplatte (4) mit Aufrauhungen (7a) oder dergleichen zur Sicherung der Spannposition des Spannelementes (10) versehen ist.

10. Verbindungsanordnung nach einem der vorhergehenden Ansprüche, **dadurch gekennzeichnet, dass** der Flansch (11) des Spannelementes (10) mit sichelartigen Auslegern (11b) ausgestattet ist, die einander diametral gegenüber liegen und in Lösestellung des Spannelementes (10) an der Grundplatte (4) vorgesehene, lotrecht zur Grundfläche der Grundplatte (4) vorstehende Nasen (4d) hintergreifen.

11. Verbindungsanordnung nach einem der vorhergehenden Ansprüche, **dadurch gekennzeichnet, dass** das Spannelement (10) als topfförmiges Blech-TiefziehTeil ausgebildet ist.

12. Verbindungsanordnung nach einem der vorhergehenden Ansprüche, **dadurch gekennzeichnet, dass** das Spannelement (16) als keilförmiger Schieber ausgebildet ist, der in einen entsprechend keilförmig ausgestalteten Längsschlitz (8a) der Grundplatte (4) eingreift und innerhalb dieses Längsschlitzes (8a) verschiebbar ist.

13. Verbindungsanordnung nach einem der vorhergehenden Ansprüche, **dadurch gekennzeichnet, dass** die Grundplatte (4) nach Art eines Eckverbinders mit zwei rechtwinklig zueinander verlaufenden Schenkeln versehen ist, von denen je einer in eine vertikale und je einer in eine horizontale Profilschiene (1) eines Rahmens eingreift.

14. Verbindungsanordnung nach einem der vorhergehenden Ansprüche, **dadurch gekennzeichnet, dass** das Lauf- und Tragteil (2) mit zwei oder mehreren Spannelementen (10) ausgestattet ist.

15. Verbindungsanordnung nach einem der vorhergehenden Ansprüche, **dadurch gekennzeichnet, dass** die Durchbrechung (7) an zwei einander gegenüber liegenden Seiten durch Längsschlitze (8) in Verbindung steht mit an den Enden der Längsschlitze (8) vorgesehenen, vorzugsweise kreisbogenförmigen Aussparungen (9).

16. Verbindungsanordnung nach einem der vorhergehenden Ansprüche, **dadurch gekennzeichnet, dass** das Spannelement (10) mit einer zentrisch angeordneten Mehrkantausnehmung (13) versehen ist.

17. Verbindungsanordnung nach Anspruch 16, **dadurch gekennzeichnet, dass** die Mehrkantausnehmung (13) eine Sechskant-Ausnehmung ist.

18. Verbindungsanordnung nach Anspruch 1, **dadurch gekennzeichnet, dass** die hinterschnittene Nut (1b) einen C-förmigen Querschnitt aufweist.

19. Verbindungsanordnung nach Anspruch 1, **dadurch gekennzeichnet, dass** die Grundplatte (4) teilweise in die Nut (1b) eingeschoben ist, und an ihren über die Profilschiene (1) hinausvorstehenden Ende die Laufrollen (2a), Gleiter oder dergleichen trägt.

20. Verbindungsanordnung nach einem der Ansprüche 1 bis 3, **dadurch gekennzeichnet, dass** der Ansatz (10a) und/oder die Druchbrechung (7) miteinander zusammenwirkende Kurvenbereiche aufweisen.

21. Verbindungsanordnung nach Anspruch 5, **dadurch gekennzeichnet, dass** der Flansch (11) mit zwei einander diametral gegenüberliegenden Auslegern (11a) ausgestattet ist.

22. Verbindungsanordnung nach Anspruch 10, **dadurch gekennzeichnet, dass** der Flansch (11) des Spannelementes (10) mit kurvenähnlichen Aussparungen ausgestattet ist.

23. Verbindungsanordnung nach Anspruch 11, **dadurch gekennzeichnet, dass** das topfförmige Spannelement (10) an seinem Umfang kurvenähnlich vorstehende Wandteile aufweist.

## Claims

1. Connecting arrangement having a profile rail (1) and having a running and carrying part (2) for a displaceable furniture part (3), in particular a sliding door, it being the case that the profile rail (1) can be secured on a side edge of the furniture part (3), and the running and carrying part (2), which is connected to the profile rail (1), is provided with running rollers (2a), sliders or the like, **characterized in that** the profile rail (1) is provided with an undercut groove (1b) and the running and carrying part (2) has a base plate (4) which corresponds approximately to the groove width, is pushed into the groove (1b), bears running rollers (2a), sliders or the like and, in its region which projects into the groove (1b), is provided with a spread-open portion (4a), within which is arranged a clamping element (10, 16) for spreading open, and clamping, the base plate (4) within the groove (1b).

2. Connecting arrangement according to Claim 1, **characterized in that**, on its spread-open portion (4a), the base plate (4) is provided, on its mutually opposite outer edges, with anchor tips (4b).

3. Connecting arrangement according to Claim 1 or 2, **characterized in that** the clamping element (10) has a flange (11), which rests on one side of the base plate (4), a shoulder (10a), which projects in relation to the flange and passes through the base plate (4), and noses (12), which are provided in the front end region of the shoulder (10a) and engage over the base plate (4) on the side which is located opposite the flange (11).

4. Connecting arrangement according to one of the preceding claims, **characterized in that** the shoulder (10a) passes through the base plate (4) in the region of a through-passage (7) which, like the shoulder (10a), has an approximately oval or elliptical surface area.

5. Connecting arrangement according to one of the preceding claims, **characterized in that** the flange (11) is provided with at least one projecting extension arm (11a), which limits the ability of the clamping element (10) to rotate between a release position and a clamping position.

6. Connecting arrangement according to one of the preceding claims, **characterized in that** the lateral boundary walls (1c), which extend perpendicularly to the base of the groove (1b), are offset in a step-like manner, cut in a V-shaped manner or provided with points which are oriented towards one another.

7. Connecting arrangement according to one of the preceding claims, **characterized in that** the base plate (4) is provided with beads (4c) which project beyond the plane of the base plate.

8. Connecting arrangement according to one of the preceding claims, **characterized in that** the base plate (4) is provided with at least one stop nose (5) which projects beyond the width of the groove (1b) and is intended for limiting the depth to which the base plate (4) is pushed into the groove (1b).

9. Connecting arrangement according to one of the preceding claims, **characterized in that** the through-passage (7) in the base plate (4), at least in the spread-open region (4a) of the base plate (4), is provided with roughened portions (7a) or the like for securing the clamping position of the clamping element (10).

10. Connecting arrangement according to one of the preceding claims, **characterized in that** the flange (11) of the clamping element (10) is provided with sickle-like extension arms (11b) which are located diametrically opposite one another and, in the release position of the clamping element (10), engage behind noses (4d) which are provided on the base plate (4) and project perpendicularly to the surface area of the base plate (4).

11. Connecting arrangement according to one of the preceding claims, **characterized in that** the clamping element (10) is designed as a cup-like deep-drawn part made of sheet metal.

12. Connecting arrangement according to one of the preceding claims, **characterized in that** the clamping element (16) is designed as a wedge-shaped slide which engages in a correspondingly wedge-shaped longitudinal slot (8a) of the base plate (4) and can be displaced within this longitudinal slot (8a).

13. Connecting arrangement according to one of the preceding claims, **characterized in that** the base plate (4), in the manner of a corner connector, is provided with two legs which run at right angles to one another and of which one engages in a vertical, and one engages in a horizontal, profile rail (1) of a frame.

14. Connecting arrangement according to one of the preceding claims, **characterized in that** the running and carrying part (2) is provided with two or more clamping elements (10).

15. Connecting arrangement according to one of the preceding claims, **characterized in that**, on two mutually opposite sides, the through-passage (7) is connected, by way of longitudinal slots (8), to preferably circle-arc-shaped apertures (9) provided at the ends of the longitudinal slots (8).

16. Connecting arrangement according to one of the preceding claims, **characterized in that** the clamping element (10) is provided with a centrally arranged polygonal recess (13).

17. Connecting arrangement according to Claim 16, **characterized in that** the polygonal recess (13) is a hexagonal recess.

18. Connecting arrangement according to Claim 1, **characterized in that** the undercut groove (1b) has a C-shaped cross section.

19. Connecting arrangement according to Claim 1, **characterized in that** the base plate (4) is pushed, in part, into the groove (1b) and, at its end which projects beyond the profile rail (1), bears the running rollers (2a), sliders or the like.

20. Connecting arrangement according to one of Claims 1 to 3, **characterized in that** the shoulder (10a) and/or the through-passage (7) has/have curved regions which interact with one another.

21. Connecting arrangement according to Claim 5, **characterized in that** the flange (11) is provided with two diametrically opposite extension arms (11a).

22. Connecting arrangement according to Claim 10, **characterized in that** the flange (11) of the clamping element (10) is provided with curve-like apertures.

23. Connecting arrangement according to Claim 11, **characterized in that** the cup-like clamping element (10) has wall parts projecting in a curve-like manner on its circumference.

## Revendications

1. Système d'assemblage avec un rail profilé (1) et avec un élément de support et de roulement (2) pour une partie de meuble (3) coulissante, en particulier une porte coulissante, le rail profilé (1) pouvant être fixé à un bord latéral de la partie de meuble (3) et l'élément de support et de roulement (2), relié au rail profilé (1), comportant des galets de roulement (2a), des coulisseaux ou éléments similaires, **caractérisé en ce que** le rail profilé (1) comporte une rainure (1 b) détalonnée et l'élément de support et de roulement (2) comporte une plaque de base (4), qui correspond sensiblement à la largeur de la rainure et est insérée dans la rainure (1 b) et qui porte les galets de roulement (2a), coulisseaux ou éléments similaires et, dans la zone s'engageant à l'intérieur de la rainure (1 b), est munie d'une partie (4a) expansible, à l'intérieur de laquelle est disposé un élément de serrage (10, 16) destiné à élargir et à bloquer la plaque de base (4) à l'intérieur de la rainure (1b).

2. Système d'assemblage selon la revendication 1, **caractérisé en ce que** la plaque de base (4), dans sa partie (4a) expansible, comporte des pointes d'ancrage (4b) sur ses deux bords extérieurs opposés.

3. Système d'assemblage selon la revendication 1 ou 2, **caractérisé en ce que** l'élément de serrage (10) comporte une bride (11) en appui sur un côté de la plaque de base (4), un talon (10a) en saillie sur cette dernière et passant à travers la plaque de base (4), ainsi que des ergots (12), qui forment saillie dans la zone d'extrémité frontale du talon (10a) et qui enserrent la plaque de base (4) par le dessus, sur le côté opposé à la bride (11).

4. Système d'assemblage selon l'une quelconque des revendications précédentes, **caractérisé en ce que** le talon (10a) passe à travers la plaque de base (4) dans la zone d'un trou débouchant (7) qui, tout comme le talon (10a), comporte une surface de base sensiblement ovale ou elliptique.

5. Système d'assemblage selon l'une quelconque des revendications précédentes, **caractérisé en ce que** la bride (11) est munie d'au moins un bec (11 a) saillant qui limite la mobilité en rotation de l'élément de serrage (10) entre une position débloquée et une position de serrage.

6. Système d'assemblage selon l'une quelconque des revendications précédentes, **caractérisé en ce que** les parois de délimitation (1c) latérales, qui sont orientées perpendiculairement au fond de la rainure (1b), sont décalées en forme de gradins, sont entaillées en forme de V ou sont munies de pointes dirigées les unes vers les autres.

7. Système d'assemblage selon l'une quelconque des revendications précédentes, **caractérisé en ce que** la plaque de base (4) est munie de cannelures (4c) en saillie sur son plan.

8. Système d'assemblage selon l'une quelconque des revendications précédentes, **caractérisé en ce que** la plaque de base (4) comporte au moins un ergot de butée (5) en saillie sur la largeur de la rainure (1 b) et destiné à limiter la profondeur d'introduction de la plaque de base (4) dans la rainure (1b).

9. Système d'assemblage selon l'une quelconque des revendications précédentes, **caractérisé en ce que** le trou débouchant (7) de la plaque de base (4) comporte, au moins dans la partie (4a) expansible de la plaque de base (4), des rugosités (7a) ou éléments similaires pour bloquer la position de serrage de l'élément de serrage (10).

10. Système d'assemblage selon l'une quelconque des revendications précédentes, **caractérisé en ce que** la bride (11) de l'élément de serrage (10) comporte des saillies (11 b) en forme de croissant, qui sont diamétralement opposées et qui, dans la position de déblocage de l'élément de serrage (10), enserrent par derrière des tétons (4d) prévus sur la plaque de base (4) et en saillie perpendiculairement sur la surface de base de la plaque de base (4).

11. Système d'assemblage selon l'une quelconque des revendications précédentes, **caractérisé en ce que** l'élément de serrage (10) est réalisé sous la forme d'un élément en tôle emboutie, en forme de godet.

12. Système d'assemblage selon l'une quelconque des revendications précédentes, **caractérisé en ce que** l'élément de serrage (16) est réalisé sous la forme d'un curseur conique, qui s'engage dans une fente longitudinale (8a), de forme conique correspondante, de la plaque de base (4) et est apte à coulisser à l'intérieur de ladite fente longitudinale (8a).

13. Système d'assemblage selon l'une quelconque des revendications précédentes, **caractérisé en ce que** la plaque de base (4), à la manière d'une cornière, est munie de deux branches disposées en angle droit l'une par rapport à l'autre, dont respectivement l'une s'engage dans un rail profilé (1) vertical et respectivement l'autre s'engage dans un rail profilé (1) horizontal d'un cadre.

14. Système d'assemblage selon l'une quelconque des revendications précédentes, **caractérisé en ce que** l'élément de support et de roulement (2) est muni de deux ou plusieurs éléments de serrage (10).

15. Système d'assemblage selon l'une quelconque des revendications précédentes, **caractérisé en ce que** le trou débouchant (7), sur deux côtés opposés, communique par l'intermédiaire de fentes longitudinales (8) avec des évidements (9) de préférence circulaires, prévus aux extrémités des fentes longitudinales (8).

16. Système d'assemblage selon l'une quelconque des revendications précédentes, **caractérisé en ce que** l'élément de serrage (10) est muni d'un évidement polygonal (13) disposé au centre.

17. Système d'assemblage selon la revendication 16, **caractérisé en ce que** l'évidement polygonal (13) est un évidement hexagonal.

18. Système d'assemblage selon la revendication 1, **caractérisé en ce que** la rainure (1 b) détalonnée a une section en forme de C.

19. Système d'assemblage selon la revendication 1, **caractérisé en ce que** la plaque de base (4) est insérée en partie dans la rainure (1 b) et, sur ses extrémités en saillie sur le rail profilé (1), porte les galets de roulement (2a), coulisseaux ou éléments similaires.

20. Système d'assemblage selon l'une quelconque des revendications 1 à 3, **caractérisé en ce que** le talon (10a) et/ou le trou débouchant (7) comportent des zones courbes coopérant entre elles.

21. Système d'assemblage selon la revendication 5, **caractérisé en ce que** la bride (11) est munie de deux becs (11a) diamétralement opposés.

22. Système d'assemblage selon la revendication 10, **caractérisé en ce que** la bride (11) de l'élément de serrage (10) est munie d'évidements en forme de courbes.

23. Système d'assemblage selon la revendication 11, **caractérisé en ce que** l'élément de serrage (10) en forme de godet comporte sur son pourtour des parties de paroi en forme de saillies courbes.
